# EUROPÄISCHE PATENTSCHRIFT

(11) **EP 1 050 725 B1**
(45) Veröffentlichungstag und Bekanntmachung des Hinweises auf die Patenterteilung: **27.08.2003**
(21) Anmeldenummer: 00109557.9
(22) Anmeldetag: 04.05.2000
(51) Int. Cl.: F25B 43/02, F25B 39/04

(54) **Kälteanlage**
Refrigeration system
Système frigorifique

(30) Priorität: 05.05.1999 DE 19920727
(43) Veröffentlichungstag der Anmeldung: 08.11.2000
(73) Patentinhaber: Linde Aktiengesellschaft, 65189 Wiesbaden (DE)
(72) Erfinder: Koch, Klaus, 44534 Lünen (DE)
(74) Vertreter: Zahn, Christoph

(56) Entgegenhaltungen:
- DE-A- 3 222 641
- DE-U- 9 202 439
- US-A- 5 505 060
- US-A- 5 875 640
- PATENT ABSTRACTS OF JAPAN vol. 015, no. 069 (M-1083), 19. Februar 1991 (1991-02-19) & JP 02 293570 A (NIPPONDENSO CO LTD), 4. Dezember 1990 (1990-12-04)

## Beschreibung

Die Erfindung betrifft eine Kälteanlage mit wenigstens einem Kühlkreislauf, welcher wenigstens einen Verflüssiger, wenigstens einen Kälteverbraucher und wenigstens einen Verdichter aufweist, wobei das Kältemittel über wenigstens eine Steigleitung dem Verflüssiger zugeführt wird. Eine solche Kälteanlage ist z.B. aus der DE-A-32 22 641 bekannt.

Kälteanlagen der gattungsgemäßen Art werden beispielsweise in Supermärkten betrieben. Sie versorgen dort im allgemeinen eine Vielzahl von Kälteverbrauchern, wie etwa Kühlräume, Kühl- und Tiefkühlmöbel. Zu diesem Zweck zirkuliert in ihnen ein einoder mehrkomponentiges Kältemittel bzw. Kältemittelgemisch. Eine derartige Kälteanlage - wie sie beispielsweise aus der DE-PS 39 28 430 bekannt ist - weist einen Verflüssiger auf, in dem das unter Druck stehende Kältemittel durch indirekten Wärmetausch, vorzugsweise gegen Außenluft, kondensiert wird.

Das flüssige Kältemittel aus dem Verflüssiger wird einem Sammelbehälter zugeführt. Innerhalb einer Kälteanlage muß immer soviel Kältemittel vorhanden sein, daß auch bei maximalem Kältebedarf die Verdampfer aller Kälteverbraucher gefüllt werden können. Da jedoch bei niedrigerem Kältebedarf einzelne Verdampfer nur teilweise gefüllt oder sogar vollständig leer sind, muß das überschüssige Kältemittel während dieser Zeiten in dem dafür vorgesehenen Sammelbehälter aufgefangen werden.

Prinzipiell ist es jedoch auch denkbar, daß auf einen derartigen Sammelbehälter verzichtet wird.

Aus dem Sammelbehälter wird das Kältemittel den Kälteverbrauchern zugeführt. Jedem Kälteverbraucher ist eine Expansionseinrichtung, vorzugsweise ein Expansionsventil vorgeschaltet bzw. zugeordnet, in welchem das in den Kälteverbraucher bzw. den oder die Verdampfer des Kälteverbrauchers strömende Kältemittel entspannt wird. Das so entspannte Kältemittel wird in den Verdampfern der Kältemittelverbraucher verdampft und kühlt so die entsprechenden Kühlmöbel und -räume.

Das derart verdampfte Kältemittel wird anschließend über eine Saugleitung einer Verdichtereinheit zugeführt Diese Verdichtereinheiten können ein- oder mehrstufig ausgebildet sein. Die einzelnen Verdichterstufen weisen im Regelfall mehrere parallel geschaltete Verdichter auf. Diese komprimieren das Kältemittel und fördern es über eine Steigleitung wiederum zu dem bereits erwähnten Verflüssiger.

Während die Verdichtereinheit im Normalfall beispielsweise in einem im Kellergeschoß eines Supermarktes angeordneten Maschinenraum steht, befindet sich der Verflüssiger auf dem Dach des Supermarktes, weswegen die erwähnte Steigleitung vorzusehen ist.

Wird die Kälteanlage jedoch nur im Teillastbetrieb gefahren - wie dies beispielsweise während der Nacht- und/oder Ladenschlußzeiten der Fall ist -, ist die über die Steigleitung zu dem Verflüssiger geförderte Menge an Kältemittel u. U. so gering, daß das im Kältemittel befindliche Öl - das zur Schmierung der Verdichter im Kreislauf geführt werden muß - nicht über die Steigleitung in den Verflüssiger und von diesem über die Kälteverbraucher zu dem bzw. den Verdichtern gefördert werden kann. Das Öl bleibt hierbei an der Rohrinnenseite der Steigleitung haften und fließt wieder nach unten, gelangt also nicht in den Verflüssiger.

Aus diesem Grunde werden häufig mehrere, parallel angeordnete Steigleitungen zwischen den Verdichtem und dem Verflüssiger vorgesehen, wobei diese einen geringeren Innendurchmesser aufweisen. Das Kältemittel - und mit ihm das Öl - werden somit über mehrere Steigleitungen nach oben zu dem Verflüssiger gefördert.

Das Vorsehen mehrerer Steigleitungen führt jedoch zu einer unerwünschten Verteuerung der Kälteanlage.

Aufgabe der vorliegenden Erfindung ist es, eine Kälteanlage der gattungsgemäßen Art anzugeben, bei der die genannten Nachteile vermieden werden.

Zur Lösung dieser Aufgabe wird eine Kälteanlage vorgeschlagen, die sich dadurch auszeichnet, daß die Steigleitung einen im wesentlichen horizontal verlaufenden, eine Senke aufweisenden Bereich aufweist, und aus diesem eine Leitung, die in einen von dem Verflüssiger wegführenden Leitungsbereich mündet, abzweigt.

Die erfindungsgemäße Kälteanlage sowie weitere Ausgestaltungen derselben seien anhand der in der Figur dargestellten Ausführungsform näher erläutert.

In der Figur ist nicht der gesamte Kühlkreislauf einer Kälteanlage, bestehend aus Verflüssiger, ggf. Sammelbehälter, Kälteverbraucher und Verdichter dargestellt, sondern lediglich ein Abschnitt der zu dem Verflüssiger führenden Steigleitung 1, wobei diese erfindungsgemäß einen im wesentlichen horizontal verlaufenden, eine Senke aufweisenden Bereich 2 aufweist. Bleibt das im Kältemittel enthaltene Öl nunmehr an der Rohrinnenseite der Steigleitung haften, so sammelt es sich - dargestellt durch den "Ölsee 5" nach dem Herabfließen an der Rohrinnenseite in der Senke 2. Diese ist vorzugsweise so zu gestalten, daß ein Überfließen des Öles 5 in Richtung des oder der Verdichter - also entgegen der Strömungsrichtung des Kältemittels - vermieden wird.

Aus dem im wesentlichen horizontal verlaufenden, eine Senke aufweisenden Bereich 2 der zu dem Verflüssiger führenden Steigleitung 1 kann das angesammelte ÖI 5 nunmehr über eine Leitung 4 - Ölüberführleitung genannt - in einen von dem Verflüssiger wegführenden Leitungsbereich 3 geführt werden.

Gemäß einer vorteilhaften Ausgestaltung der erfindungsgemäßen Kälteanlage, bei der mehrere Steigleitungen 1 vorgesehen sind, weist wenigstens eine der Steigleitungen 1 einen im wesentlichen horizontal verlaufenden, eine Senke aufweisenden Bereich 2 auf, wobei aus diesem eine Leitung 4, die in einen von dem Verflüssiger wegführenden Leitungsbereich 3 mündet, abzweigt

Für den Fall, daß die erfindungsgemäße Kälteanlage einen dem Verflüssiger nachgeschalteten Sammelbehälter aufweist, hat es sich als zweckmäßig erwiesen, daß die Leitung 4 in einen von dem Verflüssiger wegführenden Leitungsbereich 3 noch vor dem Sammelbehälter mündet.

Die erfindungsgemäße Kälteanlage weiterbildend wird vorgeschlagen, daß die Leitung 4 wenigstens ein Absperrorgan, vorzugsweise ein Ventil, und/oder wenigstens ein Durchflußmeßgerät aufweist

Da die Leitung 4 lediglich dem Ölausgleich dient, kann ihr Leitungsdurchmesser kleiner als der Leitungsdurchmesser der Steigleitung 1 sein.

Die erfindungsgemäße Kälteanlage ermöglicht auch im Teillastbetrieb eine sichere Versorgung relevanter Anlagenteile mit Öl. Das Vorsehen mehrerer, parallel angeordneter Steigleitungen zwischen dem oder den Verdichtem und dem Verflüssiger erübrigt sich, woraus geringere Investitionskosten für eine derartige Anlage resultieren.

## Patentansprüche

1. Kälteanlage mit wenigstens einem Kühlkreislauf, welcher wenigstens einen Verflüssiger, wenigstens einen Kälteverbraucher und wenigstens einen Verdichter aufweist, wobei das Kältemittel über wenigstens eine Steigleitung dem Verflüssiger zugeführt wird, **dadurch gekennzeichnet, daß** die Steigleitung (1) einen im wesentlichen horizontal verlaufenden, eine Senke aufweisenden Bereich (2) aufweist, und aus diesem eine Leitung (4), die in einen von dem Verflüssiger wegführenden Leitungsbereich (3) mündet, abzweigt.

2. Kälteanlage nach Anspruch 1, wobei mehrere Steigleitungen (1) vorgesehen sind, **dadurch gekennzeichnet, daß** wenigstens eine der Steigleitungen (1) einen im wesentlichen horizontal verlaufenden, eine Senke aufweisenden Bereich (2) aufweist, und aus diesem eine Leitung (4), die in einen von dem Verflüssiger wegführenden Leitungsbereich (3) mündet, abzweigt.

3. Kälteanlage nach Anspruch 1 oder 2, **dadurch gekennzeichnet, daß** sie einen dem Verflüssiger nachgeschalteten Sammelbehälter aufweist und die Leitung (4) in einen von dem Verflüssiger wegführenden Leitungsbereich (3) noch vor dem Sammelbehälter mündet.

4. Kälteanlage nach einem der vorhergehenden Ansprüche, **dadurch gekennzeichnet, daß** die Leitung (4) wenigstens ein Absperrorgan, vorzugsweise ein Ventil, und/oder wenigstens ein Durchflußmeßgerät aufweist

5. Kälteanlage nach einem der vorhergehenden Ansprüche, **dadurch gekennzeichnet, daß** der Leitungsdurchmesser der Leitung (4) kleiner ist als der Leitungsdurchmesser der Steigleitung (1).

## Claims

1. Refrigeration system having at least one cooling circuit which includes at least one liquefier, at least one refrigeration consumer and at least one compressor, the refrigerant being fed to the liquefier via at least one riser, **characterized in that** the riser (1) includes a region (2) which runs substantially horizontally and includes a depression, and a line (4), which opens out into a line region (3) leading away from the liquefier, branches off from this region (2).

2. Refrigeration system according to Claim 1, in which a plurality of risers (1) are provided, **characterized in that** at least one of the risers (1) includes a region (2) which runs substantially horizontally and includes a depression, and a line (4), which opens out into a line region (3) leading away from the liquefier, branches off from this region (2).

3. Refrigeration system according to Claim 1 or 2, **characterized in that** it includes a collection vessel which is connected downstream of the liquefier, and the line (4) opens out into a line region (3) leading away from the liquefier upstream of the collection vessel.

4. Refrigeration system according to one of the preceding claims, **characterized in that** the line (4) includes at least one blocking member, preferably a valve, and/or at least one flow-measuring unit.

5. Refrigeration system according to one of the preceding claims, **characterized in that** the line diameter of the line (4) is smaller than the line diameter of the riser (1).

## Revendications

1. Installation frigorifique comprenant au moins un circuit de refroidissement, qui présente au moins un condenseur, au moins un consommateur de froid et au moins un compresseur, le fluide caloporteur étant acheminé par le biais d'au moins une conduite de refoulement au condenseur, **caractérisée en ce que** la conduite de refoulement (1) présente une partie (2) s'étendant essentiellement horizontalement, présentant une dépression, et une conduite (4) par de celle-ci, laquelle débouche dans une partie de conduite (3) s'éloignant du condenseur.

2. Installation frigorifique selon la revendication 1, dans laquelle plusieurs conduites de refoulement (1) sont prévues, **caractérisée en ce qu'**au moins l'une des conduites de refoulement (1) présente une partie (2) s'étendant essentiellement horizontalement, présentant une dépression, et une conduite (4) part de celle-ci, laquelle débouche dans une partie de conduite (3) s'éloignant du condenseur.

3. Installation frigorifique selon la revendication 1 ou 2, **caractérisée en ce qu'**elle présente un récipient collecteur monté après le condenseur et la conduite (4) débouche encore avant le réservoir collecteur dans une partie de conduite (3) s'éloignant du condenseur.

4. Installation frigorifique selon l'une quelconque des revendications précédentes, **caractérisée en ce que** la conduite (4) présente au moins un organe d'arrêt, de préférence une soupape, et/ou au moins un dispositif de mesure du débit.

5. Installation frigorifique selon l'une quelconque des revendications précédentes, **caractérisée en ce que** le diamètre de la conduite (4) est inférieur au diamètre de la conduite de refoulement (1).
